# EUROPÄISCHE PATENTSCHRIFT

(11) **EP 0 686 806 B1**
(45) Veröffentlichungstag und Bekanntmachung des Hinweises auf die Patenterteilung: **08.12.1999**
(21) Anmeldenummer: 95104864.4
(22) Anmeldetag: 31.03.1995
(51) Int. Cl.: F21V 21/04

(54) **Leuchte zum Einbau in eine Wandöffnung**
Lamp to be recessed in a wall opening
Lampe à encastrer dans une ouverture murale

(30) Priorität: 10.05.1994 DE 4416538
(43) Veröffentlichungstag der Anmeldung: 13.12.1995
(73) Patentinhaber: BEGA GANTENBRINK-Leuchten GmbH + Co., D-58708 Menden (DE)
(72) Erfinder: Goeke, Thomas, Dipl.-Ing. FH., D-58710 Menden (DE)
(74) Vertreter: Grünecker, Kinkeldey, Stockmair & Schwanhäusser Anwaltssozietät

(56) Entgegenhaltungen:
- FR-A- 1 342 965
- GB-A- 2 047 869
- US-A- 4 048 491

## Beschreibung

Die Erfindung betrifft eine Leuchte zum Einbau in einen Plattendurchbruch oder einen Wandhohlraum.

Aus der GB-A-20 47 869 ist eine Leuchte zum Einbau in eine abgehängte Decke bekannt, die an ihrer Frontseite einen ihren Frontquerschnitt seitlich überragenden Rand und davon ausgehend zur Rückseite sich hinter den Frontquerschnitt neigende Seitenwänden aufweist. An der Außenseite der Seitenwände sind Blechstreifen angeordnet, die längs den Seitenwänden verschieblich sind. Zum Einbau in eine abgehängte Decke wird die Leuchte von der Raumseite her in den Freiraum zwischen abgehängter Decke und Raumdecke bis zum Anschlag des Randes an der Decke eingeschoben. Danach werden die seitlichen Blechstreifen mit Hilfe von zur Innenseite des Gehäuse hervorstehenden Schrauben verschoben bis die Blechstreifen mit ihrer Stirnfläche an die Rückseite der abgehängten Decke stoßen und die Lampe auf der Decke abstützen. In dieser Stellung werden die Blechstreifen mit Hilfe der Schrauben von der Innenseite des Gehäuses arretiert, so daß die Leuchte über die Blechstreifen auf der abgehängten Decke aufsteht und die Platte der abgehängten Decke zwischen dem Rand und den Blechstreifen eingeklemmt ist. So läßt sich die Leuchte einfach in Plattendurchbrüche einbauen. Dieses Prinzip versagt aber z.B. bei zu dicken Platten, die nicht von den Blechstreifen hintergriffen werden können.

Aus der FR-A-13 42 965 ist eine Leuchte zum losen Auflegen auf die Oberseite einer abgehängten Decke bekannt, bei der Winkelstücke entlang zur Rückseite nach innen geneigter Gehäusewände bewegbar sind, um die Leuchte in geeigneter Höhe an der Deckenplatte zu positionieren. Hierfür werden die Winkelstücke zur Rückseite des Gehäuses verschoben und die Leuchte einschließlich Frontrand in den Plattendurchbruch eingeschoben bis die Frontseite mit der Platte etwa fluchtet. Daraufhin werden die Winkelstücke über von der Innenseite des Gehäuses zugängliche Schrauben bis zur Anlage an der Rückseite der Platte verschoben, so daß die Leuchte relativ zur Platte in der gewünschten Höhe auf der Platte aufliegt. Dieser Mechanismus versagt allerdings wenn die Leuchte z.B. seitlich hängend in eine Seitenwand eingebaut werden soll.

Der Erfindung liegt die Aufgabe zugrunde, eine Leuchte der eingangs genannten Gattung dahingehend zu verbessern, daß sie trotz einfacher Konstruktion einfach und sicher in verschiedenartige Platten oder Wände einzubauen und zu befestigen ist.

Diese Aufgabe wird erfindungsgemäß gelöst mit einer Leuchte zum wahlweisen Einbau in einen Plattendurchbruch oder einen Wandhohlraum, mit einem Gehäuse, dessen Seitenwände sich durch den Plattendurchbruch hindurch oder in den Wandhohlraum hinein erstrecken und an einer Frontseite des Gehäuses eine Gehäuseöffnung begrenzen, wobei die Leuchte wenigstens bereichsweise einen den Frontquerschnitt des Gehäuses überragenden Rand aufweist, der an dem Rand des Plattendurchbruchs oder an der Außenseite der Wand anlegbar ist, und das Gehäuse mit an den Seitenwänden angeordneten Verankerungselementen befestigbar ist, wobei die Verankerungselemente jeweils längs einer an einer Seitenwand zwischen Frontseite und Gehäuserückseite vorgesehenen, sich zur Gehäuserückseite neigenden Bewegungsbahn verschiebbar sind und den Frontquerschnitt in einer dem Rand nahen Stellung überragen, und in einer dem Rand entfernten Stellung dahinter zurücktreten,
wobei die Verankerungselemente beim Einbau in einen Plattendurchbruch die Platte mit einer Anschlagflanke hintergreifen und sich beim Einbau in einen Wandhohlraum, in auf die dem Rand nahe Stellung zubewegt, an den Wandungen des Hohlraums verspreizen und die Leuchte mit Gegenhalt des Randes daran verklemmen.

Damit kann die Leuchte auch in einem Wandhohlraum befestigt werden. Zum Einbau der Leuchte werden die Verankerungselemente in die dem Rand entfernte Stellung geschoben, so daß sie hinter den Frontquerschnitt zurücktreten und die Leuchte bis zum Anschlag des Randes an der Wand in den Wandhohlraum eingebracht werden kann. Danach werden die Verankerungselemente auf den Rand zubewegt bis sie seitlich in Kontakt mit den Wandungen des Hohlraums sind und sich daran verspreizen. In Folge der Bewegung von der Rückseite zur Frontseite und der Verspreizung wird die Leuchte dadurch mit Gegenhalt gegen den an der Wand anliegenden Rand verklemmt. Dies gewährleistet eine sichere und vor allen Dingen einfache Befestigung der Leuchte in einem Wandhohlraum. Beim Verschieben der Verankerungselemente kann die Leuchte in dem Wandhohlraum in die gewünschte Position ausgerichtet werden.

Vorzugsweise sind die Bewegungsbahnen als Gewindebolzen ausgebildet und die Verankerungselemente weisen ebenfalls Gewinde auf, die in Eingriff mit dem jeweiligen Gewindebolzen sind. Dadurch können die Verankerungselemente durch Drehen des Gewindebolzens längs der Bewegungsbahn verschoben werden. Damit ist die Bewegung der Verankerungselemente exakt steuerbar und die Verankerungselemente können wirksam gegen die Rückseite einer dünnen Wand oder die Wandung eines Hohlraumes festgezogen werden.

Günstigerweise kann der Kopf des Gewindebolzens an der Frontseite des Gehäuses angeordnet sein und von dieser bedienbar sein. Dadurch kann der Gewindebolzen von der Frontseite des Gehäuses gedreht werden, so daß die Verankerungselemente entlang der Bewegungsbahn verschoben werden. Damit sind Ein- und Ausbau der Leuchte vereinfacht.

Günstigerweise können die Verankerungselemente mit einer Seite von außen an dem Gehäuse anliegen. Dadurch sind die Anschlagelemente unverdrehbar und längsverschieblich an dem Gehäuse gelagert. Über die Anlage an dem Gehäuse können die auf die Verankerungselemente einwirkenden Kräfte an das Gehäuse übertragen werden. Dies ist besonders günstig, wenn die Verankerungselemente von innen an den Wandungen eines Hohlraumes verspannt werden. Dies beugt insbesondere dem Verbiegen der Bewegungsbahn bzw. der Gewindebolzen vor.

Besonders vorteilhaft sind die Verankerungselemente als dreiekkige Platten ausgebildet, die mit einer Dreieckseite von außen an dem Gehäuse anliegen. Mit der Dreiecksform können die Verankerungselemente den Ecken einer Wandöffnung angepaßt werden, so daß die Wandecken von hinten voll hintergriffen werden.

Günstigerweise können die Seitenwände des Gehäuses zur Gehäuserückseite hinter den Frontquerschnitt des Gehäuses geneigt sein. Durch diese sich zur Gehäuserückseite verjüngende Gehäuseform kann die Leuchte sehr einfach in die Wandöffnung eingesetzt werden. Dabei kann die Neigung der Seitenwände der Neigung der Bewegungsbahnen angepaßt sein.

In besonderer Weise können die Bewegungsbahnen parallel zu zwischen zwei benachbarten Seitenwänden gebildeten abgeflachten Gehäusekanten angeordnet sein und die Verankerungselemente jeweils mit einer Seite an einer abgeflachten Gehäusekante verschieblich anliegen. An den abgeflachten Gehäusekanten sind die Verankerungselemente geführt und stützen sich beim Verspannen in einem Hohlraum an ihnen ab.

Als Variante der Erfindung entspricht die Länge der Gewindebolzen in etwa der Tiefe des Gehäuses und jeder Gewindebolzen weist an seinem Ende eine umlaufende Nut auf, in die ein Haltedraht eingreift und jeweils zwei benachbarte Gewindebolzen über die Gehäuserückseite miteinander verbindet. Damit sind die Gewindebolzen an ihrem Ende stationär drehbar gelagert. Dabei ist die Befestigung mittels eines Haltedrahtes besonders einfach herzustellen. Über den Haltedraht werden zwei benachbarte Gewindebolzen miteinander verbunden, so daß sie nicht von den Seitenwänden der Gehäuse nach außen ausweichen können.

Denkbarerweise kann der Haltedraht an der Gehäuserückseite an eienm in Verlängerung einer Seitenwand ausgebildeten Steg anliegen. Dadurch ist der Haltedraht gegen Herunterrutschen von der Gehäuserückseite gesichert. Auf die Gewindebolzen einwirkende Kräfte können über den Haltedraht an dme Steg abgestützt werden.

Möglicherweise können die Gewindebolzen und die Gewinde der Verankerungselemente mehrgängig ausgebildet sein. Dadurch kann über Gewindebolzen und Gewinde bei wenig Drehbewegungen ein großer Weg übertragen werden, ohne die Gewinde zu beschädigen.

Besonders vorteilhaft kann die Bewegungsbahn und/oder die abgeflachte Gehäusekante stärker geneigt sein als die benachbarten Seitenwände. Damit verjüngt sich der Umriß der Bewegungsbahn bzw. der Gehäusekanten von der Frontseite des Gehäuses zur Rückseite hin gesehen stärker als die benachbarten Seitenwände, so daß ein größerer seitlicher Schiebeweg der Verankerungselemente möglich ist.

Besonders vorteilhaft ist in einen Absatz der Gehäuseöffnung eine transparente Scheibe mit Gummiumrandung eingesetzt. Dadurch ist die transparente Scheibe von der Frontseite her an der Leuchte auswechselbar befestigt. Die Gummiumrandung stützt die Scheibe federnd an dem Absatz ab und dichtet den Raum zwischen Scheibe und Absatz ab.

Günstigerweise kann an der Frontseite eine über den Rand reichende Abdeckung an dem Gehäuse befestigt sein. Durch die Abdeckung werden das Gehäuse und etwaige von der Frontseite sichtbare Befestigungsmittels abgedeckt. Durch entsprechende Wahl der Abdeckung kann die Leuchte dem Aussehen und Zweck am jeweiligen Einbauort angepaßt werden.

Besonders vorteilhaft übergreift die Abdeckung die transparente Scheibe mit einem Vorsprungsrad. Dadurch ist die transparente Scheibe in dem Absatz sicher befestigt und kann nach Abnehmen der Abdeckung ausgewechselt werden.

Als bevorzugte Ausführungsform weist die Abdeckung im Bereich der Gehäuseöffnung mehrere parallel im Abstand zueinander angeordnete, schräg angestellte Lamellen auf, die zwischen sich Durchtrittsschlitze begrenzen. Dadurch wird das durch die Gehäuseöffnung tretende Licht von den Lamellen abgelenkt und gerichtet. Diese Leuchte kann beispielsweise als Fußraumleuchte oder Orientierungsleuchte verwendet werden.

Möglicherweise kann die Abdeckung im Bereich der Gehäuseöffnung eine transparente Scheibe aufweisen.

Denkbarerweise kann die Abdeckung an dem Gehäuse festgeschraubt sein.

Ausführungsbeispiele der Erfindung sind in der Zeichnung dargestellt und werden nachstehend erläutert.

Es zeigen:
- Fig. 1: eine perspektivische Explosionsdarstellung einer erfindungsgemäßen Leuchte vor dem Einbau und Befestigen an einer dünnen Wand,
- Fig. 2: eine perspektivische Explosionsdarstellung einer erfindungsgemäßen Leuchte vor dem Einbau und Befestigen in einem Hohlraum,
- Fig. 3: eine erfindungsgemäße Leuchte in Ansicht von der Gehäuserückseite mit zurückgezogenen Verankerungselementen und
- Fig. 4: eine Schnittansicht einer erfindungsgemäßen Leuchte längs der Schnittlinie IV-IV in Figur 3.

In der Zeichnung ist eine Leuchte 1 mit einem Gehäuse 2 aus vier Seitenwänden 3 dargestellt. An der Frontseite 4 weist das Gehäuses 2 einen die Gehäuseöffnung 5 überragenden, umlaufenden Rand 6 auf.

Die Seitenwände 3 sind so zueinander angeordnet, daß sich das Gehäuse 2 von der Frontseite 4 zur Gehäuserückseite 7 konisch verjüngt. Die von jeweils zwei benachbarten Seitenwänden 3 gebildeten Kanten 8 sind abgeflacht. Parallel zu jeder abgeflachten Kante 8 ist jeweils ein Gewindebolzen 9 auf der Außenseite des Gehäuses 2 angeordnet. Der von den Gewindebolzen 9 gebildete Umriß verjüngt sich folglich ebenfalls von der Frontseite des Gehäuses 2 zur Gehäuserückseite 7.

Auf jedem Gewindebolzen 9 ist ein dreieckiges Verankerungselement 10 angeordnet. Jedes Verankerungselement 10 ist mit einem Gewinde 11 auf dem zugehörigen Gewindebolzen 9 aufgeschraubt, wobei das Verankerungselement 10 mit einer Dreieckseite an der abgeflachten Kante 8 anliegt. An der dem Rand 6 zugewendeten Seite weisen die Verankerungselemente 10 Anschlagflanken 34 auf.

In den Figuren ist erkennbar, daß der Gewindebolzen 9 und die jeweils zugehörige abgeflachte Gehäusekante 8 stärker zur Rückseite des Gehäuses geneigt ist als die der jeweiligen Kante 8 benachbarten Seitenwände 3. Daraus ergibt sich ein größerer Verschiebeweg des Verankerungselementes 10. Die Gehäusekante 8 ist einstückig mit den zwei jeweils benachbarten Seitenwänden 3 ausgebildet.

Die Gewindebolzen 9 treten an der Frontseite 4 des Gehäuses 2 durch Löcher 12 durch den Rand 6 hindurch. Die Köpfe der Gewindebolzen 9 sind von der Frontseite 4 des Gehäuses 2 her zugänglich.

Die Länge der Gewindebolzen 9 entspricht in etwa der Tiefe des Gehäuses. An ihrem Ende weisen die Gewindebolzen 9 eine umlaufende Nut 13 auf. In die Nut 13 greift ein Haltedraht 14 ein, der die Nut umfaßt. Der Haltedraht 14 umgreift die Nut 13 eines Gewindebolzens 9, ist über die Gehäuserückseite 7 gespannt und umgreift mit seinem anderen Ende die Nut 13 eines benachbarten Gewindebolzens 9. Die Seitenwand 3 zwischen zwei miteinander verbundenen Gewindebolzen 9 ist über die Gehäuserückseite 7 hin zu einem Steg 15 verlängert. Dabei liegt der die Gewindebolzen 9 verbindende Haltedraht 14 an dem Steg 15 an.

In den Figuren 1 und 2 ist mit dem Pfeil 16 die Verschieberichtung eines Verankerungselementes 10 dargestellt, wenn der Gewindebolzen 9 in Richtung des Pfeiles 17 gedreht wird. Zudem ist eine Wandöffnung 18 dargestellt in die das Gehäuse 2 einsetzbar ist. Die gestrichelte Linie 19 um die Wandöffnung 18 zeigt den Umriß des Randes 6 in Anlage an der Wand.

Von der Frontseite 4 des Gehäuses 2 ist eine Abdeckung 20 auf den Rand 6 aufgesetzt und mit Schrauben 21 an dem Gehäuse 2 befestigt. In dem Ausführungsbeispiel gemäß Figur 1 hat die Abdeckung 20 im Bereich der Gehäuseöffnung 5 mehrere parallel und im Abstand zueinander angeordnete Lamellen 22, die schräg angestellt sind. Die Lamellen 22 begrenzen zwischen sich Durchtrittsschlitze 23.

In dem Ausführungsbeispiel gemäß Figur 2 hat die Abdeckung 20 im Bereich der Gehäuseöffnung 5 eine transparente Scheibe 24.

In dem Ausführungsbeispiel gemäß Figur 4 ist in einen Absatz 25 der Gehäuseöffnung 5 eine transparente Scheibe 26 mit Gummiumrandung 27 eingesetzt. Dabei wird die Gummiumrandung 27 von der Abdeckung 20 in den Absatz 25 gedrückt. Die Abdeckung 20 übergreift die transparente Scheibe 26 mit einem umlaufenden Vorsprungsrand 28 und fixiert damit die transparente Scheibe 26 in dem Absatz 25.

In einer Seitenwand 3 des Gehäuses 2 ist eine Durchtrittsöffnung 29 vorgesehen, in die ein Durchgangsstopfen 30 aus Gummi eingesetzt ist. In dem Gehäuse 2 ist eine Lampe 31 in einer Fassung 32 angeordnet. Die Fassung 32 ist an einer Halteplatine 33 festgeschraubt, die an der Gehäuserückseite 7 festgeschraubt ist.

In dem Ausführungsbeispiel gemäß Figur 3 sind die Verankerungselemente 10 in die dem Rand 6 entfernte Stellung verschoben, so daß ihr Umriß hinter den Querschnitt der Frontscheibe 4 des Gehäuses 2 zurücktritt.

Im folgenden wird die Wirkungs- und Funktionsweise der in der Zeichnung dargestellten Ausführungsbeispiele einer erfindungsgemäßen Leuchte näher erläutert.

Vor dem Einbau in die Wandöffnung werden die Verankerungselemente 10 durch Drehen der Gewindebolzen 9 zur Gehäuserückseite 7 verschoben. Anschließend wird das Gehäuse 2 in die Wandöffnung 18 eingeschoben, bis der Rand 6 an der Wand anliegt. Nun werden die Gewindebolzen 9 von der Frontseite 4 des Gehäuses 2 gedreht, so daß die Verankerungselemente 10 langsam entlang der geneigten Gewindebolzen 9 in Richtung auf den Rand 6 verschoben werden. Durch die Neigung der Gewindebolzen 9 vergrößert sich dabei der Umriß der Verankerungselemente 10, so daß eine Verbindung zwischen der Wand bzw. dem Hohlraum und der Leuchte entsteht.

Bei dem Einbau in eine dünne Wand gemäß Figur 1 werden die Verankerungselemente 10 soweit bewegt, bis sie mit ihren Anschlagflanken 34 an der Rückseite der Wand auflaufen. Dabei hintergreifen die Verankerungselemente 10 die Wand im Bereich der Ekken der Wandöffnung 18. Dadurch ist die Wand zwischen den Verankerungselementen 10 und dem Rand 6 eingeklemmt.

Beim Einbau in einen Hohlraum gemäß Figur 2 werden die Verankerungselemente 10 so lange durch Drehen der Gewindebolzen 9 zur Frontseite 4 bewegt, bis sie an den Wandungen 35 des Hohlraumes anliegen.

Dabei kann die Position des Gehäuses 2 durch gezieltes Verschieben der Verankerungselemente 10 an der Wandöffnung 18 ausgerichtet werden.

Nach dem Befestigen des Gehäuses 2 kann die transparente Scheibe 26 in den Absatz 25 des Gehäuses eingesetzt werden und die Abdeckung 20 mit den Lamellen 22 aufgeschraubt werden oder die Abdeckung 20 mit der transparenten Scheibe 24 auf dem Rand befestigt werden.

Durch den Durchgangsstopfen 30 in der Durchtrittsöffnung 29 wird ein elektrisches Kabel gezogen und mit Anschlüssen an der Fassung 32 der Lampe 31 verbunden.

## Patentansprüche

1. Leuchte (1) zum wahlweisen Einbau in einen Plattendurchbruch (18) oder einen Wandhohlraum, mit einem Gehäuse (2), dessen Seitenwände (3) sich durch den Plattendurchbruch (18) hindurch oder in den Wandhohlraum hinein erstrecken und an der Frontseite (4) des Gehäuses (2) eine Gehäuseöffnung (5) begrenzen, wobei die Leuchte (1) wenigstens bereichsweise einen den Frontquerschnitt des Gehäuses (2) überragenden Rand (6) aufweist, der an dem Rand des Plattendurchbruchs (18) oder an der Außenseite der Wand anlegbar ist, und das Gehäuse (2) mit an den Seitenwänden (3) angeordneten Verankerungselementen (10) befestigbar ist, wobei die Verankerungselemente (10) jeweils längs einer an einer Seitenwand (3) zwischen Frontseite (4) und Gehäuserückseite (7) vorgesehenen, sich zur Gehäuserückseite (7) neigenden Bewegungsbahn (9) verschiebbar sind und den Frontquerschnitt in einer dem Rand (6) nahen Stellung überragen, und in einer dem Rand (6) entfernten Stellung dahinter zurücktreten,
wobei die Verankerungselemente (10) beim Einbau in einen Plattendurchbruch (18) die Platte mit einer Anschlagflanke (34) hintergreifen und sich beim Einbau in einen Wandhohlraum, in auf die dem Rand (6) nahe Stellung zubewegt, an den Wandungen (35) des Hohlraums verspreizen und die Leuchte mit Gegenhalt des Randes (6) daran verklemmen.

2. Leuchte nach Anspruch 1,
**dadurch gekennzeichnet**,
daß die Bewegungsbahn (9) beabstandet zu dem Gehäuse (2) angeordnet ist.

3. Leuchte nach Anspruch 1 oder 2,
**dadurch gekennzeichnet**,
daß die Bewegungsbahnen als Gewindebolzen (9) ausgebildet sind und die Verankerungselemente (10) ebenfalls Gewinde (11) aufweisen, die in Eingriff mit dem jeweiligen Gewindebolzen (9) sind.

4. Leuchte nach einem der vorhergehenden Ansprüche,
**dadurch gekennzeichnet**,
daß die Bewegungsbahnen (9) an der Außenseite des Gehäuses (2) angeordnet sind.

5. Leuchte nach einem der vorhergehenden Ansprüche.
**dadurch gekennzeichnet**,
daß die Verankerungselemente (10) mit einer Seite an der Außenseite des Gehäuses (2) anliegen.

6. Leuchte nach einem der vorhergehenden Ansprüche,
**dadurch gekennzeichnet**,
daß die Verankerungselemente (10) als dreieckige Platten ausgebildet sind, die mit einer Dreieckseite von außen an dem Gehäuse (2) anliegen.

7. Leuchte nach einem der vorhergehenden Ansprüche,
**dadurch gekennzeichnet**,
daß die Seitenwände (3) des Gehäuses (2) zur Gehäuserückseite (7) hinter den Frontquerschnitt des Gehäuses (2) geneigt sind.

8. Leuchte nach einem der vorhergehenden Ansprüche,
**dadurch gekennzeichnet**,
daß die Bewegungsbahn (9) parallel zu zwischen zwei benachbarten Seitenwänden (3) gebildeten, abgeflachten Gehäusekanten (8) angeordnet sind und die Verankerungselemente (10) jeweils mit einer Seite an einer abgeflachten Gehäusekante (8) verschieblich anliegen.

9. Leuchte nach einem der vorhergehenden Ansprüche,
**dadurch gekennzeichnet**,
daß die Länge der Gewindebolzen (9) in etwa der Tiefe des Gehäuses (2) entspricht und jeder Gewindebolzen (9) an seinem Ende eine umlaufende Nut (13) aufweist, in die ein Haltedraht (14) eingreift und jeweils zwei benachbarte Gewindebolzen (9) über die Gehäuserückseite (7) miteinander verbindet.

10. Leuchte nach einem der vorhergehenden Ansprüche,
**dadurch gekennzeichnet**,
daß der Haltedraht (14) an der Gehäuserückseite (7) an einem in Verlängerung einer Seitenwand (3) ausgebildeten Steg (15) anliegt.

11. Leuchte nach einem der vorhergehenden Ansprüche,
**dadurch gekennzeichnet**,
daß die Gewindebolzen (9) und die Gewinde (11) der Verankerungselemente (10) mehrgängig ausgebildet sind.

12. Leuchte nach einem der vorhergehenden Ansprüche,
**dadurch gekennzeichnet**,
daß die Bewegungsbahn (9) und/oder die abgeflachte Gehäusekante (8) stärker geneigt ist als die benachbarten Seitenwände (3).

## Claims

1. Light (1) for installation in, alternatively, a panel aperture (18) or a wall cavity, the said light having a casing (2), the side walls (3) of which extend through the panel aperture (18) or into the wall cavity and delimit a casing aperture (5) on the front side (4) of the casing (2), wherein the light (1) has, at least in certain regions, a rim (6) which projects beyond the frontal cross-section of the casing (2) and can be laid against the rim of the panel aperture (18) or against the outer side of the wall, and the casing (2) can be fastened with the aid of anchoring elements (10) disposed on the side walls (3),
wherein the anchoring elements (10) can be displaced, in each case, along a travel track (9) which is provided on a side wall (3) between the front side (4) and the rear side (7) of the casing and is inclined towards the said rear side (7) of the casing, and project beyond the frontal cross-section in a position close to the rim (6) and retreat behind it in a position remote from the said rim (6), and wherein the anchoring elements (10) engage, in the case of installation in a panel aperture (18), behind the panel with a stop flank (34) and are braced, in the case of installation in a wall cavity and when moved in up to the position close to the rim (6), against the walls (35) of the cavity, and wedge the light against them with the counter-support of the rim (6).

2. Light according to claim 1,
**characterised in that**
the travel track (9) is disposed at a distance from the casing (2).

3. Light according to claim 1 or 2,
**characterised in that**
the travel tracks are constructed as threaded bolts (9) and the anchoring elements (10) likewise have threads (11) which are in engagement with the individual threaded bolt (9).

4. Light according to one of the preceding claims,
**characterised in that**
the travel tracks (9) are disposed on the outer side of the casing (2).

5. Light according to one of the preceding claims,
**characterised in that**
the the anchoring elements (10) rest, with one side, against the outer side of the casing (2).

6. Light according to one of the preceding claims,
**characterised in that**
the anchoring elements (10) are constructed as triangular plates which rest, with one side of the triangle, against the casing (2) from outside.

7. Light according to one of the preceding claims,
**characterised in that**,
behind the frontal cross-section of the casing (2), the side walls (3) of the casing (2) are inclined towards the rear side (7) of the said casing.

8. Light according to one of the preceding claims,
**characterised in that**
the travel tracks (9) are disposed parallel to flattened casing edges (8) formed between two adjacent side walls (3), and the anchoring elements (10) rest displaceably, with one side in each case, against a flattened casing edge (8).

9. Light according to one of the preceding claims,
**characterised in that**
the length of the threaded bolts (9) approximately corresponds to the depth of the casing (2) and each threaded bolt (9) has, at its end, a circumferential groove (13) in which a holding wire (14) engages and connects two adjacent threaded bolts (9) to one another, in each case, across the rear side (7) of the casing.

10. Light according to one of the preceding claims,
**characterised in that**,
on the rear side (7) of the casing, the holding wire (14) rests against a web (15) constructed as a prolongation of a side wall (3).

11. Light according to one of the preceding claims,
**characterised in that**
the threaded bolts (9) and the threads (11) in the anchoring elements (10) are of multi-course construction.

12. Light according to one of the preceding claims,
**characterised in that**
the travel track (9) and/or the flattened casing edge (8) is/are more sharply inclined than the adjacent side walls (3).

## Revendications

1. Luminaire (1) à encastrer au choix dans une traversée de plaque (18) ou un espace creux de paroi, avec un boîtier (2) dont les parois latérales (3) s'étendent à travers la traversée de plaque (18) ou dans l'espace creux de paroi et délimitent sur la face avant (4) du boîtier (2) une ouverture de boîtier (5), le luminaire (1) présentant, au moins par zones, un bord (6) dépassant de la section transversale frontale du boîtier (2) et pouvant être appliqué sur le bord de la traversée de plaque (18) ou sur la face extérieure de la paroi, et le boîtier (2) étant susceptible d'être fixé à l'aide d'éléments d'ancrage (10) disposés sur les parois latérales (3), les éléments d'ancrage (10) étant chacun déplaçables le long d'une piste de déplacement (9) prévue sur une paroi latérale (3) entre la face frontale (4) et la face arrière (7) de boîtier et s'inclinant vers la face arrière de boîtier (7), et débordant de la section transversale frontale dans une position proche du bord (6), et se rétractant dans une position éloignée du bord (6),
les éléments d'ancrage (10), lors de l'encastrement dans une traversée de plaque (18), saisissant par l'arrière la plaque par un flanc de butée (34) et, lors de l'intégration dans un espace creux de paroi, étant déplacés à la position proche de la paroi (6), en s'étayant sur les parois (35) de l'espace creux et en serrant à cet endroit le luminaire avec un appui par l'arrière du bord (6).

2. Luminaire selon la revendication 1, caractérisé en ce que la piste de déplacement (9) est disposée à distance du boîtier (2).

3. Luminaire selon la revendication 1 ou 2, caractérisé en ce que les pistes de déplacement sont réalisées sous la forme de boulons filetés (9) et les éléments d'ancrage (10) sont également des boulons d'ancrage (9) présentant des filetages (11) qui sont en prise avec les boulons filetés (9) respectifs.

4. Luminaire selon les revendications précédentes, caractérisé en ce que les pistes de déplacement (9) sont disposées sur la face extérieure du boîtier (2).

5. Luminaire selon l'une des revendications précédentes, caractérisé en ce que les éléments d'ancrage (10) sont en appui par une face sur la face extérieure du boîtier (2).

6. Luminaire selon l'une des revendications précédentes, caractérisé en ce que les éléments d'ancrage (10) sont réalisés sous la forme de plaques triangulaires, appuyant par un côté du triangle, de l'extérieur, sur le boîtier (2).

7. Luminaire selon l'une des revendications précédentes, caractérisé en ce que les parois latérales (3) du boîtier (2) sont inclinées par rapport à la face arrière (7) du boîtier, derrière la section transversale avant du boîtier (2).

8. Luminaire selon l'une des revendications précédentes, caractérisé en ce que la piste de déplacement (9) est disposée parallèlement à des arêtes de boîtier (8) chanfreinées constituées entre deux parois latérales (3) voisines, les éléments d'ancrage (10) s'appuyant chacun de manière mobile par une face sur une arête de boîtier (8) chanfreinée.

9. Luminaire selon l'une des revendications précédentes, caractérisé en ce que la longueur des boulons filetés (9) correspond à peu près à la profondeur du boîtier (2) et chaque boulon fileté (9) présente sur son extrémité une gorge (13) de pourtour dans laquelle un fil de retenue (4) vient en prise et relie ensemble à chaque fois deux boulons filetés (9) voisins, sur la face arrière (7) du boîtier.

10. Luminaire selon l'une des revendications précédentes, caractérisé en ce que le fil de retenue (14) appuie sur la face arrière (7) du boîtier sur une nervure (15) constituée dans le prolongement d'une paroi latérale (3).

11. Luminaire selon l'une des revendications précédentes, caractérisé en ce que le boulon fileté (9) et le filetage (11) des éléments d'ancrage (10) ont plusieurs filets.

12. Luminaire selon l'une des revendications précédentes, caractérisé en ce que la piste de déplacement (9) et/ou l'arête de boîtier (8) chanfreinée est plus fortement inclinée que les parois latérales (3) voisines.
